# EUROPÄISCHE PATENTSCHRIFT

(11) **EP 3 737 263 B1**
(45) Veröffentlichungstag und Bekanntmachung des Hinweises auf die Patenterteilung: **15.03.2023**
(21) Anmeldenummer: 18826485.7
(22) Anmeldetag: 07.12.2018
(51) Int. Cl.: A47B 88/487, A47B 88/493, B21D 11/08

(54) **FÜHRUNGSSCHIENE FÜR EINE SCHUBLADENAUSZIEHFÜHRUNG**
GUIDE RAIL FOR A PULL-OUT GUIDE FOR A DRAWER
RAIL DE GUIDAGE POUR UN GUIDAGE DE SORTIE DE TIROIR

(30) Priorität: 12.01.2018 AT 500192018
(43) Veröffentlichungstag der Anmeldung: 18.11.2020
(73) Patentinhaber: Julius Blum GmbH, 6973 Höchst (AT)
(72) Erfinder: MEUSBURGER, Marc, 6863 Egg (AT); SCHNEIDER, Martin, 6971 Hard (AT); BERCHTOLD, Pascal, 6861 Alberschwende (AT); SCHÖNFELDER, Helmut, 6844 Altach (AT)
(74) Vertreter: Torggler & Hofmann Patentanwälte - Innsbruck
(86) Internationale Anmeldenummer: PCT/AT2018/060289
(87) Internationale Veröffentlichungsnummer: WO 2019/136501

(56) Entgegenhaltungen:
- EP-A1- 0 363 583
- WO-A1-2019/040954
- AT-B1- 518 077
- DE-A1-102009 056 324
- GB-A- 2 197 810

## Beschreibung

Die vorliegende Erfindung bezieht sich auf eine Schubladenausziehführung mit wenigstens einer Führungsschiene, wobei die Führungsschiene einen längserstreckten ersten Steg und zumindest einen vom ersten Steg abgewinkelten, längserstreckten zweiten Steg aufweist, wobei der erste Steg und der zweite Steg entlang ihrer Längsrichtung durch einen Abwinklungsbereich miteinander verbunden sind.

Im Weiteren betrifft die Erfindung eine Schubladenausziehführung mit wenigstens einer Führungsschiene der zu beschreibenden Art sowie ein Verfahren zur Herstellung einer Führungsschiene für eine Schubladenausziehführung.

Derartige Führungsschienen werden für Schubladenausziehführungen eingesetzt, sodass eine Schublade in Montagelage relativ zu einem Möbelkorpus herausziehbar gelagert ist. Die Schubladenausziehführungen weisen üblicherweise eine an einem Möbelkorpus zu befestigende erste Führungsschiene und zumindest eine zweite Führungsschiene auf, welche relativ zu ersten Führungsschiene verschiebbar gelagert ist. Zur Realisierung eines Vollauszuges der Schublade relativ zum Möbelkorpus kann noch eine verschiebbar gelagerte dritte Führungsschiene angeordnet werden. Zur Lagerung der verschiebbaren Führungsschienen sind Wälzkörper vorgesehen, welche in einem Laufwagen oder auch in mehreren verschiebbaren Laufwagen gelagert sind. Durch speziell geformte Führungsschienen kann die Stabilität und die Belastungskapazität der Schubladenausziehführung verbessert werden. Bei Verwendung von großen Materialstärken bilden die Führungsschienen einen runden Abwinklungsbereich aus, wodurch auch ein erhöhter Bauraum vorzusehen ist. Eine gattungsgemäße Führungsschiene ist bspw. aus der AT 518 077 B1 bekannt.

Aufgabe der Erfindung ist es, eine kompaktere Führungsschiene einer Schubladenausziehführung unter Vermeidung der oben diskutierten Nachteile anzugeben.

Dies wird erfindungsgemäß durch die Merkmale des Anspruchs 1 gelöst. Weitere vorteilhafte Ausführungen der Erfindung sind in den abhängigen Ansprüchen definiert.

Gemäß der Erfindung ist vorgesehen, dass der Abwinklungsbereich wenigstens eine sich entlang des Abwinklungsbereiches erstreckende und durch eine Ausnehmung gebildete Materialverjüngung aufweist.

Mit anderen Worten befindet sich in einem von den beiden Stegen der Führungsschiene eingeschlossenen Abwinklungsbereich (d.h. an einer Innenseite oder an einem Innenradius des Abwinklungsbereiches zwischen den beiden Stegen) wenigstens eine durch eine Ausnehmung gebildete Materialverjüngung mit verringerter Materialstärke, wobei die beiden Stege um eine in einer Längsrichtung der Ausnehmung verlaufende gedachte Achse zueinander abgewinkelt sind. Durch die durch die Ausnehmung gebildete Materialverjüngung wird eine durch Druckspannungen versursachte Stauchung an der Innenseite des Abwinklungsbereiches beim Biegen oder bei Profilieren verhindert, sodass die beiden Stege stärker zueinander abwinkelbar sind, beispielsweise dahingehend, dass die beiden Stege nicht nur einen Winkel von 90°, sondern auch einen Winkel von 180° relativ zueinander einnehmen können. Auf diese Weise kann der Abwinklungsbereich scharfkantiger ausgeführt und die Führungsschiene kompakter ausgeführt werden.

Ein besonderer Vorteil der Erfindung liegt darin, dass durch die vorgeschlagene Maßnahme die für den Kontakt mit den Wälzkörpern vorgesehenen ebenen Laufflächen der Führungsschienen vergrößerbar sind, sodass - unter Beibehaltung der Größe der Führungsschiene - breitere Wälzkörper eingesetzt und damit die auftretenden Kräfte auf einen vergrößerten Bereich verteilt werden können. Auf diese Weise können die Stabilität und die Belastungskapazität der Schubladenausziehführung zusätzlich verbessert werden.

Erfindungsgemäß ist dabei vorgesehen, dass der erste Steg und/oder der zweite Steg eine vorgegebene erste Materialstärke aufweist oder aufweisen, wobei die durch die Ausnehmung gebildete Materialverjüngung des Abwinklungsbereiches eine gegenüber der ersten Materialstärke reduzierte zweite Materialstärke aufweist. Die Definition "erste Materialstärke" bezieht sich auf die Dicke des Ausgangsmaterials der Führungsschiene, ohne Berücksichtigung von allfälligen Prägungen oder Biegungen der Führungsschiene.

Die wenigstens eine Ausnehmung kann sich zumindest abschnittsweise, vorzugsweise im Wesentlichen über die gesamte Länge der Führungsschiene, in der Längsrichtung der Führungsschiene erstrecken. Dabei kann vorgesehen sein, dass die Ausnehmung als Rille ausgebildet ist.

Gemäß einem Ausführungsbeispiel kann vorgesehen sein, dass der erste Steg und der zweite Steg in einem Bereich außerhalb der Ausnehmung zumindest abschnittsweise aneinander anliegen. Dies ist insbesondere dann der Fall, wenn die beiden Stege in einem Winkel von 180° relativ zueinander abgewinkelt sind.

Die erfindungsgemäße Schubladenausziehführung ist durch wenigstens eine Führungsschiene der in Rede stehenden Art gekennzeichnet. Die Schubladenausziehführung weist eine an einem Möbelkorpus zu befestigende erste Führungsschiene und zumindest eine relativ zur ersten Führungsschiene verschiebbar gelagerte zweite Führungsschiene auf, wobei zwischen der ersten Führungsschiene und der zweiten Führungsschiene zumindest ein Wälzkörper angeordnet ist, welcher am ersten Steg oder am zweiten Steg einer Führungsschiene abrollbar ist.

Das erfindungsgemäße Verfahren zur Herstellung einer Führungsschiene für eine Schubladenausziehführung ist durch folgende Schritte gekennzeichnet:
- Bereitstellen eines längserstreckten Materialstranges,
- Einbringen zumindest einer entlang der Längserstreckung des Materialstranges verlaufenden Ausnehmung in Form einer Materialverjüngung in den Materialstrang, vorzugsweise durch Profilieren,
- Verformen oder Verbiegen des Materialstranges im Bereich der Ausnehmung, wodurch ein erster Steg und ein vom ersten Steg abgewinkelter zweiter Steg gebildet werden und die Ausnehmung in einem vom ersten Steg und vom zweiten Steg eingeschlossenen Abwinklungsbereich angeordnet ist.

Weitere Einzelheiten und Vorteile der Erfindung werden in der nachfolgenden Figurenbeschreibung erläutert:
- Fig. 1: zeigt eine perspektivische Darstellung eines Möbels mit einem Möbelkorpus und relativ dazu verfahrbar gelagerten Schubladen,
- Fig. 2a, 2b: zeigen die Schubladenausziehführung in einer Explosionsdarstellung und in einem Querschnitt,
- Fig. 3a, 3b: eine Gegenüberstellung einer Führungsschiene gemäß dem Stand der Technik und einer Führungsschiene gemäß der Erfindung,
- Fig. 4a, 4b: einen ebenen Materialstrang mit eingebrachten Ausnehmungen und die Führungsschiene als fertig gestelltes Produkt.

Fig. 1 zeigt ein Möbel 1 mit einem schrankförmigen Möbelkorpus 2, wobei Schubladen 3 über Schubladenausziehführungen 4 relativ zum Möbelkorpus 2 verfahrbar gelagert sind. Die Schubladen 3 weisen jeweils eine Frontblende 5, einen Schubladenboden 6, Schubladenseitenwände 7 und eine Rückwand 8 auf. Die Schubladenausziehführungen 4 umfassen jeweils eine erste Führungsschiene 9 (Korpusschiene), welche über Befestigungsabschnitte 12a, 12b am Möbelkorpus 2 zu befestigen ist, eine relativ zur ersten Führungsschiene 9 verschiebbar gelagerte dritte Führungsschiene 11 (Ladenschiene), welche mit der Schubladenseitenwand 7 verbunden oder zu verbinden ist, sowie gegebenenfalls eine zweite Führungsschiene 10 (Mittelschiene), welche zur Realisierung eines Vollauszuges der Schublade 3 zwischen der ersten Führungsschiene 9 und der dritten Führungsschiene 11 verfahrbar gelagert ist.

Fig. 2a zeigt eine Explosionsdarstellung der Schubladenausziehführung 4 mit der am Möbelkorpus 2 zu befestigenden ersten Führungsschiene 9 (Korpusschiene), der mit der Schublade 3 zu verbindenden dritten Führungsschiene 11 (Ladenschiene) und mit der zweiten Führungsschiene 10 (Mittelschiene), welche zwischen der ersten Führungsschiene 9 und der dritten Führungsschiene 11 verschiebbar gelagert ist. Die erste Führungsschiene 9 weist zwei in Längsrichtung (L) voneinander beabstandete Befestigungsabschnitte 12a, 12b auf, durch welche die erste Führungsschiene 9 am Möbelkorpus 2 zu montieren ist. Zwischen der ersten Führungsschiene 9 und der zweiten Führungsschiene 10 ist zumindest ein erster Laufwagen 13 mit mehreren Wälzkörpern 14, 15 verschiebbar gelagert. Die Wälzkörper 14 sind in Längsrichtung (L) voneinander beabstandet und weisen jeweils eine in Montagelage horizontal verlaufende Drehachse auf, während die in Längsrichtung (L) voneinander beabstandeten Wälzkörper 15 jeweils eine in Montagelage vertikal verlaufende Drehachse aufweisen. Durch eine federunterstützte Einzugsvorrichtung 16 ist die dritte Führungsschiene 11 gegen Ende der Schließbewegung in die geschlossene Endlage einziehbar, wobei diese federunterstützte Schließbewegung durch eine Dämpfvorrichtung 17, beispielsweise in Form einer hydraulischen Kolben-ZylinderEinheit, dämpfbar ist.

Fig. 2b zeigt die Schubladenausziehführung 4 in einem Querschnitt, wobei der erste Laufwagen 13 mit den Wälzkörpern 14, 15 zwischen der ersten Führungsschiene 9 und der zweiten Führungsschiene 10 und zumindest ein zweiter Laufwagen 18 mit Wälzkörpern 14a, 15a zwischen der zweiten Führungsschiene 10 und der dritten Führungsschiene 11 verschiebbar gelagert ist. Die Wälzkörper 14a weisen jeweils eine in Montagelage horizontal verlaufende Drehachse auf, während die Wälzkörper 15a in Montagelage um eine vertikal verlaufende Drehachse rotierbar sind.

Am Beispiel der zweiten Führungsschiene 10 wird nun die Erfindung näher erläutert. Die zweite Führungsschiene 10 weist einen ersten Steg 10a und zumindest einen zweiten Steg 10b auf, welche durch einen Abwinklungsbereich 23 miteinander verbunden sind, wobei der Abwinklungsbereich 23 zumindest eine sich entlang des Abwinklungsbereiches 23 erstreckende und durch eine Ausnehmung 21 gebildete Materialverjüngung aufweist. Der erste Steg 10a und/oder der zweite Steg 10b können jeweils eine vorgegebene erste Materialstärke aufweisen, während der von den beiden Stegen 10a, 10b eingeschlossene Abwinklungsbereich 23 mit wenigstens einer Ausnehmung 21 versehen ist, sodass der Abwinklungsbereich 23 eine gegenüber den Stegen 10a, 10b verringerte zweite Materialstärke aufweist. Wie aus der Fig. 2b erkennbar ist, können die Stege 10a, 10b durch das Vorhandensein der Ausnehmung 21 stärker zueinander abgewinkelt werden, ohne dass bei der Bearbeitung der zweiten Führungsschiene 10 an der Innenseite des Abwinklungsbereiches 23 wesentliche Druckspannungen auftreten. In der gezeigten Figur sind die Stege 10a, 10b in einem Winkel von 180° zueinander abgewinkelt. In einem Bereich außerhalb der Ausnehmung 21 können die beiden Stege 10a, 10b, vorzugsweise ohne Bildung eines Spaltes 19 (Fig.3a), zumindest abschnittsweise aneinander anliegen. Auf diese Weise kann die Bauhöhe der zweiten Führungsschiene 10, insbesondere bei mehreren übereinander angeordneten Stegen 10a, 10b, verringert werden. Die Führungsschiene 10 kann auch zwei oder mehrere durch Ausnehmungen 21, 21a, 21b gebildete Materialverjüngungen umfassen, wobei im gezeigten Ausführungsbeispiel die zu den Ausnehmungen 21a, 21b benachbarten Stege jeweils einen Winkel von annähernd 90° zueinander einnehmen.

Fig. 3a und Fig. 3b zeigen einen direkten Vergleich einer Führungsschiene 10 gemäß dem Stand der Technik (Fig. 3a) und einer erfindungsgemäßen Führungsschiene 10 (Fig. 3b). Die Führungsschiene 10 gemäß dem Stand der Technik in Fig. 3a weist eine konstante Materialstärke M1 auf, wobei die Stege 10a, 10b aufgrund der fehlenden Ausnehmung 21 unter Bildung eines Spaltes 19 in Höhenrichtung voneinander beabstandet sind. Dies führt auch zu einer Vergrößerung der Höhe (H) der Führungsschiene 10. Der Abwinklungsbereich 23 ist in Fig. 3a rund ausgebildet, außerdem stehen für die Wälzkörper 14, 15, 14a, 15a nur Laufflächen B, C mit einer relativ geringen Breite zur Verfügung.

Fig. 3b zeigt hingegen eine Ausführung der Führungsschiene 10 gemäß der Erfindung. Durch die Ausnehmungen 21, 21a, 21b ist die Materialstärke M2 gegenüber der Materialstärke M1 verringert, sodass die Stege 10a, 10b stärker zueinander abwinkelbar sind. Dies führt dazu, dass die Höhe H1 gemäß Fig. 3b geringer als die Höhe H gemäß Fig. 3a ist. Die geringere Höhe H1 führt also zu einer (erwünschten) reduzierten Bauhöhe der Führungsschiene 10. Außerdem ist erkennbar, dass die ebenen Laufflächen B1, C1 für die Wälzkörper 14, 15, 14a, 15a gemäß Fig. 3b gegenüber den ebenen Laufflächen B, C gemäß Fig. 3a deutlich vergrößert sind. Auf diese Weise können Wälzkörper 14, 15, 14a, 15a mit einer vergrößerten nominellen Breite verwendet werden, sodass eine verbesserte Abstützung der Führungsschienen 9, 10, 11 herbeigeführt und die Kräfte auf einen vergrößerten Bereich verteilbar sind. Die Ausnehmungen 21, 21a, 21b können in einem Querschnitt rechtwinklig zu einer Längsrichtung (L) der Führungsschiene 10 jeweils zumindest einen konkaven Abschnitt 22 aufweisen. Die scharfkantig ausgebildeten Abwinklungsbereiche 23 sind vorzugsweise durch Profilieren herstellbar. Das Profilieren (auch Walzprofilieren oder Kaltwalzen genannt) ist ein kontinuierliches Biegeverfahren, bei dem ein Materialstrang 20 (Fig. 4a) aus Metall in eine Profiliermaschine läuft, in welcher der Materialstrang 20 in vielen aufeinanderfolgenden Biegeoperationen durch Profilwalzrollen zum gewünschten Profilquerschnitt umgeformt wird.

Erfindungsgemäß ist vorgesehen, dass die wenigstens eine Führungsschiene 10 einen in einer Montagelage der Schubladenausziehführung 4 im Wesentlichen vertikal verlaufenden Abschnitt 24 aufweist, wobei der erste Steg 10a in einer ersten Richtung quer, vorzugsweise im Wesentlichen rechtwinklig, vom vertikal verlaufenden Abschnitt 24 der Führungsschiene 10 absteht und dass der zweite Steg 10b in einer zweiten, der ersten Richtung entgegengesetzten Richtung, vom vertikal verlaufenden Abschnitt 24 der Führungsschiene 10 quer, vorzugsweise im Wesentlichen rechtwinklig, absteht. Darüber hinaus kann vorgesehen sein, dass erste Steg 10a und der zweite Steg 10b der wenigstens einen Führungsschiene 10 eine unterschiedliche Länge aufweisen, wobei vorzugsweise vorgesehen ist, dass eine Länge des zweiten Steges 10b wenigstens dreimal so lang als eine Länge des ersten Steges 10a ist.

Erfindungsgemäß ist dabei folgendes vorgesehen:
- die Materialstärke M1 liegt zwischen 0,5 mm und 3 mm, vorzugsweise zwischen 1 mm und 2 mm,
- die reduzierte Materialstärke M2 liegt zwischen 0,3 mm und 2 mm, vorzugsweise zwischen 0,7 mm und 1,5 mm, und/oder die reduzierte Materialstärke M2 ist kleiner als 0,75, vorzugsweise kleiner als 0,5, multipliziert mit der Materialstärke M1,
- die Breite der Lauffläche B1 liegt zwischen 4 mm und 7 mm, vorzugsweise zwischen 5 mm und 6 mm,
- die Breite der Lauffläche C1 liegt zwischen 2 mm und 5 mm, vorzugsweise zwischen 3 mm und 4 mm.

Fig. 4a zeigt einen längserstreckten Metallstrang 20, in welchem in einem ersten Schritt Ausnehmungen 21, 21a, 21b eingebracht werden, vorzugsweise durch Profilieren. Anschließend wird der Materialstrang 20 im Bereich der Ausnehmungen 21, 21a, 21b verformt oder verbogen, wodurch zumindest ein erster Steg 10a und zumindest ein vom ersten Steg 10a abgewinkelter zweiter Steg 10b gebildet werden und die Ausnehmungen 21, 21a, 21b in einem vom ersten Steg 10a und vom zweiten Steg eingeschlossenen Abwinklungsbereich 23 angeordnet sind. In einem weiteren Schritt können die Stege 10a, 10b in Höhenrichtung derart profiliert werden, dass die Stege 10a, 10b in einem Bereich außerhalb der Ausnehmungen 21, 21a, 21b zumindest abschnittsweise aneinander anliegen, bis die Führungsschiene 10 gemäß Fig. 4b schließlich als fertiges Produkt vorliegt. Falls zweckmäßig, kann jeder Abwinklungsbereich 23 auch zwei oder mehrere Ausnehmungen 21, 21a, 21b aufweisen.

Die Führungsschiene 10 weist erfindungsgemäß einen dritten Steg 10c und einen vierten Steg 10d auf, welche durch einen zweiten Abwinklungsbereich 23a miteinander verbunden sind. Der zweite Abwinklungsbereich 23a weist erfindungsgemäß eine zweite Materialverjüngung auf, welche durch eine zweite Ausnehmung 21b gebildet ist. Ebenso weist die Führungsschiene 10 erfindungsgemäß einen fünften Steg 10e und einen sechsten Steg 10f auf, welche durch einen dritten Abwinklungsbereich 23b miteinander verbunden sind. Der dritte Abwinklungsbereich 23b weist erfindungsgemäß eine dritte Materialverjüngung auf, welche durch eine dritte Ausnehmung 21a gebildet ist. Die zueinander benachbarten Stege 10a, 10b, 10c, 10d, 10e, 10f können jeweils in einem Winkel von annähernd 45°, 90° oder 180° zueinander abgewinkelt werden, wobei die Stege 10a und 10b erfindungsgemäß in einem Winkel von annähernd 180° zueinander abgewinkelt sind.

## Patentansprüche

1. Schubladenausziehführung (4) mit wenigstens einer Führungsschiene (10), wobei die wenigstens eine Führungsschiene (10) einen längserstreckten ersten Steg (10a) und zumindest einen vom ersten Steg (10a) abgewinkelten, längserstreckten zweiten Steg (10b) aufweist, wobei der erste Steg (10a) und der zweite Steg (10b) entlang ihrer Längsrichtung (L) durch einen Abwinklungsbereich (23) miteinander verbunden sind, wobei der Abwinklungsbereich (23) wenigstens eine sich entlang des Abwinklungsbereiches (23) erstreckende und durch eine Ausnehmung (21) gebildete Materialverjüngung aufweist, wobei die Schubladenausziehführung (4) einen ersten Wälzkörper (14) und zumindest einen zweiten Wälzkörper (15) aufweist, wobei der erste Wälzkörper (14) am ersten Steg (10a) und der zumindest eine zweite Wälzkörper (15) am zweiten Steg (10b) der Führungsschiene (9, 10) abrollbar ist, wobei
- die wenigstens eine Führungsschiene (10) einen in einer Montagelage der Schubladenausziehführung (4) im Wesentlichen vertikal verlaufenden Abschnitt (24) aufweist, wobei der erste Steg (10a) in einer ersten Richtung quer vom vertikal verlaufenden Abschnitt (24) der Führungsschiene (10) absteht und wobei der zweite Steg (10b) in einer zweiten, der ersten Richtung entgegengesetzten Richtung, vom vertikal verlaufenden Abschnitt (24) der Führungsschiene (10) quer absteht,
- wobei der erste Steg (10a) und/oder der zweite Steg (10b) eine vorgegebene erste Materialstärke (M1) aufweist oder aufweisen, wobei die durch die Ausnehmung (21) gebildete Materialverjüngung des Abwinklungsbereiches (23) eine gegenüber der ersten Materialstärke (M1) reduzierte zweite Materialstärke (M2) aufweist, **dadurch gekennzeichnet, dass** die Führungsschiene (10) einen dritten Steg (10c) und einen vierten Steg (10d) aufweist, welche durch einen zweiten Abwinklungsbereich (23a) miteinander verbunden sind, wobei der zweite Abwinklungsbereich (23a) eine zweite Materialverjüngung aufweist, welche durch eine zweite Ausnehmung (21b) gebildet ist,
- wobei die Führungsschiene (10) einen fünften Steg (10e) und einen sechsten Steg (10f) aufweist, welche durch einen dritten Abwinklungsbereich (23b) miteinander verbunden sind, wobei der dritte Abwinklungsbereich (23b) eine dritte Materialverjüngung aufweist, welche durch eine dritte Ausnehmung (21a) gebildet ist, wobei
- die erste Materialstärke (M1) zwischen 0,5 mm und 3 mm, vorzugsweise zwischen 1 mm und 2 mm, liegt,
- dass die reduzierte zweite Materialstärke (M2) zwischen 0,3 mm und 2 mm, vorzugsweise zwischen 0,7 mm und 1,5 mm, liegt und/oder wobei die reduzierte zweite Materialstärke (M2) kleiner als 0,75, vorzugsweise kleiner als 0,5, multipliziert mit der ersten Materialstärke (M1) ist,
- wobei die Breite der Lauffläche (B1) des sechsten Steges (10f) zwischen 4 mm und 7 mm, vorzugsweise zwischen 5 mm und 6 mm, liegt, und
- wobei die Breite der Lauffläche (C1) des zweiten Steges (10b) zwischen 2 mm und 5 mm, vorzugsweise zwischen 3 mm und 4 mm, liegt.

2. Schubladenausziehführung nach Anspruch 1, **dadurch gekennzeichnet, dass** sich die wenigstens eine Ausnehmung (21) im Wesentlichen über die gesamte Länge der Führungsschiene (10) erstreckt.

3. Schubladenausziehführung nach Anspruch 1 oder 2, **dadurch gekennzeichnet, dass** die wenigstens eine Ausnehmung (21) als Rille ausgebildet ist.

4. Schubladenausziehführung nach einem der Ansprüche 1 bis 3, **dadurch gekennzeichnet, dass** die wenigstens eine Ausnehmung (21) in einem Querschnitt rechtwinklig zu einer Längsrichtung der Führungsschiene (10) zumindest einen konkaven Abschnitt (22) aufweist.

5. Schubladenausziehführung nach einem der Ansprüche 1 bis 4, **dadurch gekennzeichnet, dass** der erste Steg (10a) und der zweite Steg (10b) in einem Winkel von annähernd 180° zueinander abgewinkelt sind.

6. Schubladenausziehführung nach einem der Ansprüche 1 bis 5, **dadurch gekennzeichnet, dass** der erste Steg (10a) und der zweite Steg (10b) in einem Bereich außerhalb der wenigstens einen Ausnehmung (21) zumindest abschnittsweise aneinander anliegen.

7. Schubladenausziehführung nach einem der Ansprüche 1 bis 6, **dadurch gekennzeichnet, dass** die Führungsschiene (10) mehrere Abwinklungsbereiche (23, 23a, 23b) mit durch Ausnehmungen (21, 21a, 21b) gebildeten Materialverjüngungen aufweist.

8. Schubladenausziehführung nach einem der Ansprüche 1 bis 7, **dadurch gekennzeichnet, dass** die Schubladenausziehführung (4) eine an einem Möbelkorpus (2) zu befestigende erste Führungsschiene (9) und zumindest eine relativ zur ersten Führungsschiene (9) verschiebbar gelagerte zweite Führungsschiene (10) aufweist.

9. Schubladenausziehführung nach Anspruch 8, **dadurch gekennzeichnet, dass** zwischen der ersten Führungsschiene (9) und der zweiten Führungsschiene (10) mehrere Wälzkörper (14, 15; 14a, 15a) angeordnet ist, welche in oder an einem gemeinsamen Laufwagen (13, 18) gelagert sind.

10. Schubladenausziehführung nach Anspruch 9, **dadurch gekennzeichnet, dass** die Wälzkörper (14, 15; 14a, 15a) eine in Montagelage im Wesentlichen vertikal verlaufende Drehachse und/oder eine in Montagelage im Wesentlichen horizontal verlaufende Drehachse aufweisen.

11. Schubladenausziehführung nach einem der Ansprüche 1 bis 10, **dadurch gekennzeichnet, dass** der erste Steg (10a) und der zweite Steg (10b) der wenigstens einen Führungsschiene (10) eine unterschiedliche Länge aufweisen, wobei vorzugsweise vorgesehen ist, dass eine Länge des zweiten Steges (10b) wenigstens dreimal so lang als eine Länge des ersten Steges (10a) ist.

12. Verfahren zur Herstellung einer Führungsschiene (10) einer Schubladenausziehführung (4) nach einem der Ansprüche 1 bis 11, **gekennzeichnet durch** folgende Schritte:
- Bereitstellen eines längserstreckten Materialstranges (20),
- Einbringen zumindest einer entlang der Längserstreckung des Materialstranges (20) verlaufenden Ausnehmung (21, 21a, 21b) in Form einer Materialverjüngung in den Materialstrang (20), vorzugsweise durch Profilieren,
- Verformen oder Verbiegen des Materialstranges (20) im Bereich der Ausnehmung (21, 21a, 21b), wodurch ein erster Steg (10a) und ein vom ersten Steg (10a) abgewinkelter zweiter Steg (10b) gebildet werden und die Ausnehmung (21, 21a, 21b) in einem vom ersten Steg (10a) und vom zweiten Steg (10b) eingeschlossenen Abwinklungsbereich (23) angeordnet ist.

## Claims

1. A drawer pull-out guide (4) comprising at least one guide rail (10), the at least one guide rail (10) including a longitudinally extending first limb (10a) and at least one longitudinally extending second limb (10b) angled from the first limb (10a), the first limb (10a) and the second limb (10b) being connected to one another along their longitudinal direction (L) by an angled region (23), wherein the angled region (23) includes at least one material diminution extending along the angled region (23) and being formed by a recess (21), wherein the drawer pull-out guide (4) includes a first rolling body (14) and at least one second rolling body (15), the first rolling body (14) being configured to roll along the first limb (10a) and the at least one second rolling body (15) being configured to roll along the second limb (10b) of the guide rail (9, 10), wherein
- the at least one guide rail (10) includes a substantially vertically extending portion (24) in a mounted position of the drawer pull-out guide (4), wherein the first limb (10a) projects transversely from the vertically extending portion (24) of the guide rail (10) in a first direction, and wherein the second limb (10b) projects from the vertically extending portion (24) of the guide rail (10) in a second direction opposing the first direction,
- wherein the first limb (10a) and/or the second limb (10b) has or have a predetermined first material thickness (M1), wherein the material diminution of the angled region (23) formed by the recess (21) has a reduced second material thickness (M2) relative to the first material thickness (M1),
**characterized in that**
- the guide rail (10) includes a third limb (10c) and a fourth limb (10d) connected to one another by a second angled region (23a), the second angled region (23a) including a second material diminution formed by a second recess (21b),
- wherein the guide rail (10) includes a fifth limb (10e) and a sixth limb (10f) connected to one another by a third angled region (23b), the third angled region (23b) having a third material diminution formed by a third recess (21a),
wherein
- the first material thickness (M1) lies between 0,5 mm and 3 mm, preferably between 1 mm and 2 mm,
- the reduced second material thickness (M2) lies between 0,3 mm and 2 mm, preferably between 0,7 mm and 1,5 mm, and/or
wherein
- the reduced second material thickness (M2) is smaller than 0,75, preferably smaller than 0,5, multiplied with the first material thickness (M1),
- the width of the running surface (B1) of the sixth limb (10f) lies between 4 mm and 7 mm, preferably between 5 mm und 6 mm, and
- the width of the running surface (C1) of the second limb (10b) lies between 2 mm and 5 mm, preferably between 3 mm and 4 mm.

2. The drawer pull-out guide according to claim 1, **characterized in that** the at least one recess (21) extends substantially over an entire length of the guide rail (10).

3. The drawer pull-out guide according to claim 1 or 2, **characterized in that** the at least one recess (21) is configured as a groove.

4. The drawer pull-out guide according to one of the claims 1 to 3, **characterized in that** the at least one recess (21), in a cross-section extending perpendicular to a longitudinal direction of the guide rail (10), includes at least one concave portion (22).

5. The drawer pull-out guide according to one of the claims 1 to 4, **characterized in that** the first limb (10a) and the second limb (10b) are angled relative to one another by an angle of approximately 180°.

6. The drawer pull-out guide according to one of the claims 1 to 5, **characterized in that** the first limb (10a) and the second limb (10b), in a region outside the at least one recess (21), at least partially bear against one another.

7. The drawer pull-out guide according to one of the claims 1 to 6, **characterized in that** the guide rail (10) includes a plurality of angled regions (23, 23a, 23b) having material diminutions formed by recesses (21, 21a, 21b).

8. The drawer pull-out guide according to one of the claims 1 to 7, **characterized in that** the drawer pull-out guide (4) includes a first guide rail (9) configured to be fixed to a furniture carcass (2), and at least one second guide rail (10) displaceably supported relative to the first guide rail (9).

9. The drawer pull-out guide according to claim 8, **characterized in that** a plurality of rolling bodies (14, 15; 14a, 15a) is arranged between the first guide rail (9) and the second guide rail (10), the rolling bodies (14, 15; 14a, 15a) being supported in or on a common running carriage (13, 18).

10. The drawer pull-out guide according to claim 9, **characterized in that** the rolling bodies (14, 15; 14a, 15a) have a vertically extending rotational axis in the mounted position and/or a horizontally extending rotational axis in the mounted position.

11. The drawer pull-out guide according to one of the claims 1 to 10, **characterized in that** the first limb (10a) and the second limb (10b) of the at least one guide rail (10) have a different length, wherein it is preferably provided that the second limb (10b) has a length being at least three times longer than a length of the first limb (10a).

12. A method for producing a guide rail (10) of a drawer pull-out guide (4) according to one of the claims 1 to 11, **characterized by** the following steps:
- a longitudinally extending material strand (20) is provided,
- at least one recess (21, 21a, 21b) in the form of a material diminution is inserted in the material strand (20), preferably by a roll forming operation, the at least one recess (21, 21a, 21b) extending in the longitudinal extension of the material strand (20),
- the material strand (20) is deformed or bent in a region of the recess (21, 21a, 21b), whereby a first limb (10a) and a second limb (10b) angled from the first limb are formed, and the recess (21, 21a, 21b) is arranged in an angled region (23) enclosed by the first limb (10a) and the second limb (10b).

## Revendications

1. Guidage de sortie de tiroir (4) avec au moins un rail de guidage (10), dans lequel l'au moins un rail de guidage (10) présente une première nervure (10a) étirée en longueur et au moins une deuxième nervure (10b) étirée en longueur, coudée depuis la première nervure (10a), dans lequel la première nervure (10a) et la deuxième nervure (10b) sont reliées entre elles le long de leur sens longitudinal (L) par une zone de coudage (23), dans lequel la zone de coudage (23) présente au moins un rétrécissement de matériau s'étendant le long de la zone de coudage (23) et formé par un évidement (21), où le guidage de sortie de tiroir (4) présente un premier corps de roulement (14) et au moins un deuxième corps de roulement (15), dans lequel le premier corps de roulement (14) peut être déroulé au niveau de la première nervure (10a) et l'au moins un deuxième corps de roulement (15) au niveau de la deuxième nervure (10b) du rail de guidage (9, 10), dans lequel
- l'au moins un rail de guidage (10) présente une section (24) s'étendant sensiblement verticalement dans une position de montage du guidage de sortie de tiroir (4), dans lequel la première nervure (10a) dépasse dans une première direction transversalement de la section (24) s'étendant verticalement du rail de guidage (10) et dans lequel la deuxième nervure (10b) dépasse dans une deuxième direction opposée à la première direction de la section (24) s'étendant verticalement du rail de guidage (10) transversalement,
- dans lequel la première nervure (10a) et/ou la deuxième nervure (10b) présente ou présentent une première épaisseur de matériau (M1) prédéfinie, dans lequel le rétrécissement de matériau formé par l'évidement (21) de la zone de coudage (23) présente une deuxième épaisseur de matériau (M2) réduite par rapport à la première épaisseur de matériau (M1),
**caractérisé en ce que**
- le rail de guidage (10) présente une troisième nervure (10c) et une quatrième nervure (10d) qui sont reliées entre elles par une deuxième zone de coudage (23a), dans lequel la deuxième zone de coudage (23a) présente un deuxième rétrécissement de matériau qui est formé par un deuxième évidement (21b),
- dans lequel le rail de guidage (10) présente une cinquième nervure (10e) et une sixième nervure (10f) qui sont reliées entre elles par une troisième zone de coudage (23b), dans lequel la troisième zone de coudage (23b) présente un troisième rétrécissement de matériau qui est formé par un troisième évidement (21a),
dans lequel
- la première épaisseur de matériau (M1) est comprise entre 0,5 mm et 3 mm, de préférence entre 1 mm et 2 mm,
- la deuxième épaisseur de matériau (M2) réduite est comprise entre 0,3 mm et 2 mm, de préférence entre 0,7 mm et 1,5 mm et/ou
dans lequel
- la deuxième épaisseur de matériau (M2) réduite est inférieure à 0,75, de préférence inférieure à 0,5, multipliée par la première épaisseur de matériau (M1),
- dans lequel la largeur de la surface de roulement (B1) de la sixième nervure (10f) est comprise entre 4 mm et 7 mm, de préférence entre 5 mm et 6 mm, et
- dans lequel la largeur de la surface de roulement (C1) de la deuxième nervure (10b) est comprise entre 2 mm et 5 mm, de préférence entre 3 mm et 4 mm.

2. Guidage de sortie de tiroir selon la revendication 1, **caractérisé en ce que** l'au moins un évidement (21) s'étend sensiblement sur la longueur entière du rail de guidage (10).

3. Guidage de sortie de tiroir selon la revendication 1 ou 2, **caractérisé en ce que** l'au moins un évidement (21) est réalisé comme rainure.

4. Guidage de sortie de tiroir selon l'une quelconque des revendications 1 à 3, **caractérisé en ce que** l'au moins un évidement (21) présente, dans une section transversale à angle droit à un sens longitudinal du rail de guidage (10), au moins une section concave (22).

5. Guidage de sortie de tiroir selon l'une quelconque des revendications 1 à 4, **caractérisé en ce que** la première nervure (10a) et la deuxième nervure (10b) sont coudées selon un angle d'approximativement 180° l'une à l'autre.

6. Guidage de sortie de tiroir selon l'une quelconque des revendications 1 à 5, **caractérisé en ce que** la première nervure (10a) et la deuxième nervure (10b) reposent au moins par sections l'une contre l'autre dans une zone en dehors de l'au moins un évidement (21).

7. Guidage de sortie de tiroir selon l'une quelconque des revendications 1 à 6, **caractérisé en ce que** le rail de guidage (10) présente plusieurs zones de coudage (23, 23a, 23b) avec des rétrécissements de matériau formés par des évidements (21, 21a, 21b).

8. Guidage de sortie de tiroir selon l'une quelconque des revendications 1 à 7, **caractérisé en ce que** le guidage de sortie de tiroir (4) présente un premier rail de guidage (9) à fixer à un corps de meuble (2) et au moins un deuxième rail de guidage (10) logé de manière coulissante par rapport au premier rail de guidage (9).

9. Guidage de sortie de tiroir selon la revendication 8, **caractérisé en ce que** plusieurs corps de roulement (14, 15 ; 14a, 15a) sont agencés entre le premier rail de guidage (9) et le deuxième rail de guidage (10), lesquels sont logés dans ou au niveau d'un chariot de roulement (13, 18) commun.

10. Guidage de sortie de tiroir selon la revendication 9, **caractérisé en ce que** les corps de roulement (14, 15 ; 14a, 15a) présentent un axe de rotation s'étendant sensiblement verticalement en position de montage et/ou un axe de rotation s'étendant sensiblement horizontalement en position de montage.

11. Guidage de sortie de tiroir selon l'une quelconque des revendications 1 à 10, **caractérisé en ce que** la première nervure (10a) et la deuxième nervure (10b) d'au moins un rail de guidage (10) présentent une longueur différente, dans lequel il est de préférence prévu qu'une longueur de la deuxième nervure (10b) soit au moins trois fois plus longue qu'une longueur de la première nervure (10a).

12. Procédé de fabrication d'un rail de guidage (10) d'un guidage de sortie de tiroir (4) selon l'une quelconque des revendications 1 à 11, **caractérisé par** les étapes suivantes consistant à:
- fournir une barre de matériau étirée en longueur (20),
- introduire au moins un évidement (21, 21a, 21b) s'étendant le long de l'étendue longitudinale de la barre de matériau (20) sous la forme d'un rétrécissement de matériau dans le brin de matériau (20), de préférence par profilage,
- déformer ou plier la barre de matériau (20) dans la zone de l'évidement (21, 21a, 21b), par quoi une première nervure (10a) et une deuxième nervure (10b) coudée depuis la première nervure (10a) sont formées et l'évidement (21, 21a, 21b) est agencé dans une zone de coudage (23) formée par la première nervure (10a) et par la deuxième nervure (10b).
